# EUROPÄISCHE PATENTSCHRIFT

(11) **EP 0 264 116 B1**
(45) Veröffentlichungstag und Bekanntmachung des Hinweises auf die Patenterteilung: **19.09.1990**
(21) Anmeldenummer: 87115003.3
(22) Anmeldetag: 14.10.1987
(51) Int. Cl.: H01J 29/82, H01J 29/07

(54) **Schattenmasken-Bildröhre**
Shadow-mask picture tube
Tube image à masque d'ombre

(30) Priorität: 16.10.1986 DE 3635187
(43) Veröffentlichungstag der Anmeldung: 20.04.1988
(73) Patentinhaber: Nokia Unterhaltungselektronik (Deutschland) GmbH, D-7530 Pforzheim (DE)
(72) Erfinder: Nill, Eberhard, D-7300 Esslingen (DE)

(56) Entgegenhaltungen:
- EP-A- 0 113 488
- FR-A- 1 567 681
- US-A- 2 925 189
- US-A- 4 483 452
- US-A- 4 593 225
- PATENT ABSTRACTS OF JAPAN, Band 2, Nr. 32 (E-77), 28 Februar 1978, Seite 12272 E 77; & JP-A-52 152 157 (TOKYO SHIBAURA DENKI K.K.) 17-12-1977

## Beschreibung

Die Erfindung bezieht sich auf eine Schattenmasken-Bildröhre mit einer viereckigen Glaswanne und einem Glaskonus, die über angeformte Außenflansche miteinander verbunden sind.

Der Glaskörper für eine solche Bildröhre ist aus der US-A 43 483 452 bekannt. Bei dieser bekannten Ausführungsform können sowohl die Wanne als auch der Konus aus Schichtglas bestehen.

In dem Glaskörper einer Schattenmasken-Bildröhre muß die Schattenmaske sehr präzise befestigt sein, so daß die Löcher in der Maske in genauer optischer Übereinstimmung mit den Leuchtstoffpunkten auf dem Bildschirm angeordnet sind und auch während des Betriebes bleiben. Erschwerend kommt noch hinzu, daß während des Fertigungsganges einer Farbbildröhre die Maske mehrmals aus der Wanne entfernt und in diese wieder eingesetzt werden muß, ohne daß die optische Übereinstimmung darunter leiden darf. Zur Befestigung der Maske wurde diese bisher mit einem Rahmen versehen und mit Hilfe von Federn, Federhaltern und Stifte aufgehängt.

Aufgabe der Erfindung ist es, eine Schattenmasken-Bildröhre und deren Fertigung zu vereinfachen und zu verbilligen.

Diese Aufgabe wird durch die im Kennzeichen des Anspruchs 1 angegebenen Maßnahmen gelöst.

Vorteilhafte Weiterbildungen der Erfindung können den Unteransprüchen entnommen werden.

Gemäß der Erfindung werden in der Bildröhre im Bereich der Ecken zwischen den Flanschen Halteplatten für die Schattenmaske angeordnet, die aus einem Material bestehen, das einen an das Glasmaterial angepaßten thermischen Ausdehnungskoeffizienten hat.

Mittels solcher Halteplatten kann die Schattenmaske in einfacher Weise aber zuverlässig und gut reproduzierbar aufgehängt werden, ohne daß wie bisher ein Maskenrahmen, Feder und Federhalter erforderlich sind.

Ein bevorzugtes Ausführungsbeispiel der Erfindung soll anhand der Fig. beschrieben werden.

Fig. 1 zeigt in Draufsicht einen Teil der Wanne von innen.
Fig. 2 zeigt die Wanne mit aufgesetztem Konus im Längsschnitt, und zwar längs der Schnittlinie A-B von Fig. 1.
Fig. 3 zeigt eine weitere Ausführungsform für die Befestigung einer Ecke der Maske an einer Halteplatte.

Die Erfindung geht aus von einer Glaswanne und einem Glaskonus, welche mit Außenflanschen 3, 4 (Fig. 2) zum Verbinden der beiden Teile versehen sind.

In Fig. 1 ist ein Teil der Wanne 1 von der Innenseite gesehen dargestellt. Der Wannenflansch 3 hat an der Ecke eine Ausnehmung 5, in welcher eine Halteplatte 7 befestigt ist. Die Halteplatte 7 besteht aus einem Material, das einen dem Glasmaterial der Wanne angepaßten thermischen Ausdehnungskoeffizienten hat. Die Halteplatte 7 besteht vorzugsweise aus keramischem Material oder aus einer Eisen-Nickel-Legierung. Sie ist in der Ausnehmung 5 des Wannenflansches 3 mittels eines geeigneten, wärmebeständigen Klebemittels oder mittels einer Glasfritte befestigt. Die Halteplatte 7 hat eine Bohrung, in die ein Befestigungsstift 9 eingreift und mit dem der Rand 11 der Maske 10 an der Halteplatte 7 befestigt ist.

Der Rand 11 der Maske 10 ist hierzu beispielsweise mit entsprechenden Löchern versehen. Stattdessen können aber auch an den Maskenecken gelochte Plättchen angeordnet sein, wie sie anhand von Fig. 3, Bezugszeichen 14, beschrieben werden. Diese Plättchen können aus einem beliebigen geeigneten Material bestehen.

Es soll auch darauf hingewiesen werden, daß während des Herstellungsvorganges der Bildröhre, bei dem die Maske 10 mehrmals aus der Wanne 1 entfernt und wieder in diese eingesetzt werden muß, nur Befestigungsmittel verwendet werden können, die ein Auswechseln der Maske 10 gestatten. Zur endgültigen Befestigung der Maske 10 können dann andere Befestigungsmittel 9, wie z.B. Nieten, verwendet werden.

Fig. 2 zeigt einen Längssschnitt durch die Wanne mit aufgesetztem Konus längs der Schnittlinie A-B von Fig. 1.

Der Wannenflansch 3, der an die Wanne 1 angeformt ist, und der Konusflansch 4, der an den Konus 2 angeformt ist, dienen zur Verbindung von Wanne und Konus miteinander. Die Halteplatte 7 ist mittels eines geeigneten Befestigungsmaterials 15, wie beispielsweise Glasfritte, in der Ausnehmung 5 des Wannenflansches 3 befestigt. Es kann zweckmäßig sein, wie in Fig. 2 dargestellt, auch den Konusflansch 4 mit einer korrespondierenden Ausnehmung 6 zu versehen. Die Maske 10, die bei 12 ein Fenster besitzt, ist mittels eines Befestigungsstiftes 9 in der Bohrung 8 der Halteplatte 7 befestigt. Dieser Befestigungsstift 9 kann als Rohrniet oder als Blindniet ausgebildet sein. Die Halteplatte 7 kann gleichzeitig zur Befestigung der Abschirmungskappe 13 benutzt werden.

Die in den Fig. 1 und 2 dargestellt Befestigung ist an allen vier Ecken der Bildröhre vorgesehen.

Eine Kompensation der thermischen Ausdehnung der Schattenmaske (Doming-Kompensation) kann bei dieser Halterung in einfacher Weise dadurch erzielt werden, daß die Maske über Bimetallplättchen mit der Halteplatte verbunden ist. Eine solche Anordnung ist in Fig. 3 dargestellt. An dem Rand 11 der Maske 10 sind geeignete Bimetallplättchen 14, beispielsweise durch Schweißen, befestigt. Diese Bimetallplättchen sind ihrerseits mittels des Befestigungsstiftes 9 mit der Halteplatte 7 verbunden.

Durch die Erfindung ergibt sich eine wesentliche Vereinfachung und Verbilligung bei der Herstellung der Schattenmasken-Bildröhre. Da sich hierbei auch eine Gewichtsverminderung ergibt, ist es besonders vorteilhaft, die Erfindung bei Bildröhren zu verwenden, deren Wanne und Konus aus Schichtglas bestehen, da sich dabei insgesamt eine Gewichtsverminderung der Bildröhre um etwa 40 % ergibt.

## Patentansprüche

1. Schattenmasken-Bildröhre mit einer viereckigen Glaswanne (1) und einem Glaskonus (2), die über angeformte Außenflansche (3, 4) miteinander verbunden sind, dadurch gekennzeichnet, daß zur Halterung der Schattenmaske (10)innen im Bereich der Ecken zwischen den Flanschen (3,4) Halteplatten (7) auf einem Material mit an das Glasmaterial angepaßtem thermischen Ausdehnungskoeffizienten befestigt sind.

2. Schattenmasken-Bildröhre nach Anspruch 1, dadurch gekennzeichnet, daß die Halteplatten (7) durch Kleben befestigt sind.

3. Schattenmasken-Bildröhre nach Anspruch 1, dadurch gekennzeichnet, daß die Halteplatten (7) durch Fritten befestigt sind.

4. Schattenmasken-Bildröhre nach einem der Ansprüche 1 bis 3, dadurch gekennzeichnet, daß die Halteplatten (7) in Innenausnehmungen (5) des Wannenflansches (3) befestigt sind.

5. Schattenmasken-Bildröhre nach Anspruch 4, dadurch gekennzeichnet, daß der Konusflansch (4) den Innenausnehmungen (5) des Wannenflansches (3) entsprechende Innenausnehmungen (6) hat.

6. Schattenmasken-Bildröhre nach einem der Ansprüche 1 bis 5, dadurch gekennzeichnet, daß die Halteplatten (7) aus keramischem Material bestehen.

7. Schattenmasken-Bildröhre nach einem der Ansprüche 1 bis 5, dadurch gekennzeichnet, daß die Halteplatten (7) aus einer Eisen-Nickel-Legierung bestehen.

8. Schattenmasken-Bildröhre nach einem der Ansprüche 1 bis 7, dadurch gekennzeichnet, daß die Halteplatten (7) Bohrungen (8) haben und die Maske (10) mit in die Bohrungen (8) eingreifenden Stiften (9) an den Halteplatten (7) befestigt ist.

9. Schattenmasken-Bildröhre nach Anspruch 8, dadurch gekennzeichnet, daß die Befestigungsstifte (9) Rohrniete sind.

10. Schattenmasken-Bildröhre nach Anspruch 8, dadurch gekennzeichnet, daß die Befestigungsstifte (9) Blindniete sind.

11. Schattenmasken-Bildröhre nach einem der Ansprüche 1 bis 10, dadurch gekennzeichnet, daß die Maske (10) über an deren Rand (11) angeordnete Bimetallplättchen (14) mit den Halteplatten (7) verbunden sind.

12. Schattenmasken-Bildröhre nach einem der Ansprüche 1 bis 11, dadurch gekennzeichnet, daß zusätzlich die Innenabschirmungskappe (13) an den Halteplatten (7) befestigt ist.

13. Schattenmasken-Bildröhre nach einem der Ansprüche 1 bis 12, dadurch gekennzeichnet, daß die Wanne (1) und Konus (2) aus Schichtglas bestehen.

## Claims

1. Shadow-mask picture tube with a squared glass housing (1) and a glass cone (2) which are connected to each other by moulded outer flanges (3, 4), characterized by the fact that for retaining the shadow mask (10) on the inside in the region of the corners between the flanges (3, 4), retaining plates (7) of a material with a thermal expansion coefficient which is adapted to that of the glass material are attached.

2. Shadow-mask picture tube according to claim 1, characterized by the fact that the retaining plates (7) are attached by bonding.

3. Shadow-mask picture tube according to claim 1, characterized by the fact that the retaining plates ' (7) are fitted by fritting.

4. Shadow-mask picture tube according to one of the claims 1 to 3, characterized by the fact that the retaining plates (7) are attached in interior recesses (5) of the housing flange (3).

5. Shadow-mask picture tube according to claim 4, characterized by the fact that the cone flange (4) has interior recesses (6) corresponding to the interior recesses (5) of the housing flange (3).

6. Shadow-mask picture tube according to one of the claims 1 to 5, characterized by the fact that the retaining plates (7) are composed of ceramic material.

7. Shadow-mask picture tube according to one of the claims 1 to 5, characterized by the fact that the retaining plates (7) are composed of an iron-nickel alloy.

8. Shadow-mask picture tube according to one of the claims 1 to 7, characterized by the fact that the retaining plates (7) have boreholes (8) and the mask (10) is mounted on the retaining plates (7) with pins (9) engaging in the boreholes (8).

9. Shadow-mask picture tube according to claim 8, characterized by the fact that the mounting pins (9) are tubular rivets.

10. Shadow-mask picture tube according to claim 8, characterized by the fact that the mounting pins (9) are blind rivets.

11. Shadow-mask picture tube according to one of the claims 1 to 10, characterized by the fact that the mask (10) is attached to the retaining plates (7) by small bimetallic plates (14) arranged at its edge (11).

12. Shadow-mask picture tube according to one of the claims 1 to 11, characterized by the fact that the inner screen top (13) is also attached to the retaining plates (7).

13. Shadow-mask picture tube according to one of the claims 1 to 12, characterized by the fact that the housing (1) and cone (2) are composed of compound glass.

## Revendications

1. Tube image à masque d'ombre comprenant une dalle en verre carrée (1) et un cône en verre (2) reliés entre eux par des brides extérieures accolées (3, 4), caractérisé en ce que des plaques de maintien (7) faites d'un matériau possédant un coefficient de dilatation thermique adapté au verre sont fixées à l'intérieur, au niveau des angles entre les brides (3, 4), de façon à retenir le masque d'ombre (10).

2. Tube image à masque d'ombre selon la revendication 1, caractérisé en ce que les plaques de maintien (7) sont fixées par collage.

3. Tube image à masque d'ombre selon la revendication 1, caractérisé en ce que les plaques de maintien (7) sont fixées par frittage.

4. Tube image à masque d'ombre selon l'une des revendications 1 à 3, caractérisé en ce que les plaques de maintien (7) sont fixées dans des évidements intérieurs (5) de la bride de dalle (3).

5. Tube image à masque d'ombre selon la revendication 4, caractérisé en ce que la bride conique (4) est dotée d'évidements intérieurs (6) correspondant aux évidements intérieurs (5) de la bride de dalle (3).

6. Tube image à masque d'ombre selon l'une des revendications 1 à 5, caractérisé en ce que les plaques de maintien (7) sont faites d'un matériau céramique.

7. Tube image à masque d'ombre selon l'une des revendications 1 à 5, caractérisé en ce que les plaques de maintien (7) sont faites d'un alliage nickel- fer.

8. Tube image à masque d'ombre selon une des revendications 1 à 7, caractérisé en ce que les plaques de maintien (7) sont dotées de perçages (8) et que le masque (10) est fixé sur les plaques de maintien (7) au moyen de broches (9) s'introduisant dans les perçages (8).

9. Tube image à masque d'ombre selon la revendication 8, caractérisé en ce que les broches de fixation (9) sont constituées par des rivets creux.

10. Tube image à masque d'ombre selon la revendications 8, caractérisé en ce que les broches de fixation (9) sont constituées par des rivets aveugles.

11. Tube image à masque d'ombre selon l'une des revendications 1 à 10, caractérisé en ce que le masque (10) est relié aux plaques de maintien (7) par le biais de plaquettes bimétalliques (14) disposées sur le rebord de celles-ci.

12. Tube image à masque d'ombre selon l'une des revendications 1 à 11, caractérisé en ce que le capot de blindage intérieur (13) est en plus fixé sur les plaques de maintien (7).

13. Tube image à masque d'ombre selon l'une des revendications 1 à 12, caractérisé en ce que la dalle (1) et le cône (2) sont faits de verre stratifié.
